# FASCICULE DE BREVET EUROPEEN

(11) **EP 3 969 750 B1**
(45) Date de publication et mention de la délivrance du brevet: **17.12.2025**
(21) Numéro de dépôt: 20740688.5
(22) Date de dépôt: 11.05.2020
(51) Int. Cl.: F04B 9/14, F04B 13/00, B05B 11/10

(54) **POMPE A PRECOMPRESSION HAUTE PRESSION**
HOCHDRUCK-VORVERDICHTUNGSPUMPE
HIGH-PRESSURE PRECOMPRESSION PUMP

(30) Priorité: 14.05.2019 FR 1905010
(43) Date de publication de la demande: 23.03.2022
(73) Titulaire: APTAR France SAS, 27110 Le Neubourg (FR)
(72) Inventeur: PETIT, Ludovic, 27110 VITOT (FR)
(74) Mandataire: CAPRI
(86) Numéro de dépôt international: PCT/FR2020/050764
(87) Numéro de publication internationale: WO 2020/229758

(56) Documents cités:
- WO-A1-2014/125216
- FR-A1- 2 820 410
- KR-Y1- 200 171 410
- US-A- 4 325 501

## Description

La présente invention concerne un dispositif de distribution de produit fluide comportant une buse de pulvérisation pourvue de plusieurs orifices de distribution et une pompe pour distribuer des quantités dosées de produit fluide. Plus particulièrement, la pompe est une pompe à précompression dans laquelle la distribution du produit fluide est réalisée à une pression élevée d'au moins 15 bars. La présente invention concerne également le procédé d'assemblage d'une telle pompe.

Des dispositifs de distribution de produit fluide comportant des buses de distribution pourvues d'une pluralité d'orifices ou trous de distribution sont connus notamment des documents EP1878507 et WO2018100321. Dans ces documents, le diamètre des trous est généralement compris entre 8 et 20 µm. Dans le document EP1878507, la buse est associée à une pompe à précompression délivrant le produit fluide à la buse à une pression inférieure à 7 bars. Dans le document WO2018100321, la buse est associée soit à une pompe dont la pression est comprise entre 2 et 7 bars, soit à une valve pressurisée fonctionnant avec un gaz propulseur dont la pression est comprise entre 6 et 13 bars. Selon la configuration de la buse, notamment pour des trous de diamètre inférieur à 5 µm, ces pressions peuvent s'avérer insuffisantes pour assurer un fonctionnement optimal du dispositif. Par ailleurs, il peut être souhaitable d'utiliser une pompe à précompression afin d'éviter les gaz propulseurs des valves, potentiellement nocifs pour l'utilisateur et/ou l'environnement. Les documents EP1698399, WO2015194962 et WO2018219798 décrivent d'autres exemples de buses à micro-trous.

Les documents WO2014125216, WO0102100, WO8704373 et EP0265270 divulguent des pompes dans lesquelles la distribution du produit fluide est indépendante de la vitesse et/ou force d'actionnement de l'utilisateur. Lors de l'actionnement de la pompe, un ressort est comprimé sous l'effet de la pression créée à l'intérieur de la chambre de pompe, ledit ressort étant libéré en fin d'actionnement après ouverture d'un clapet de sortie, de sorte que la dose de produit contenue dans la chambre de pompe est expulsée par ledit ressort, indépendamment de la vitesse d'actionnement de l'utilisateur. Typiquement, ces pompes délivrent une pression d'environ 6-7 bars.

La présente invention a pour but de fournir un dispositif et une pompe qui ne reproduisent pas les inconvénients susmentionnés.

La présente invention a notamment pour but de fournir un dispositif de distribution de produit fluide permettant d'associer une pompe à précompression à actionnement manuel délivrant une pression élevée avec une buse de distribution pourvue de plusieurs orifices de distribution.

La présente invention a aussi pour but de fournir une pompe qui délivre le produit fluide à une pression supérieure comparée aux pompes traditionnelles.

La présente invention a également pour but de fournir une telle pompe qui soit simple et facile à fabriquer et à assembler, et fiable dans son utilisation.

La présente invention a également pour but de fournir une telle pompe qui assure une distribution totale et reproductible du contenu de la chambre de pompe à chaque actionnement, indépendamment de la vitesse d'actionnement de l'utilisateur.

La présente invention a également pour but de fournir un procédé d'assemblage d'une telle pompe qui permet d'améliorer la fiabilité de la pompe pendant le stockage et en utilisation, en améliorant notamment l'intégrité des pièces soumises à une pression élevée lors de l'actionnement.

La présente invention a donc pour objet une pompe de distribution de produit fluide selon la revendication 1. Des modes de réalisation avantageux sont décrits dans les revendications dépendantes. La présente invention a aussi pour objet un dispositif de distribution de produit fluide comportant une pompe telle que décrite ci-dessus.

Ces caractéristiques et avantages et d'autres de la présente invention apparaîtront plus clairement à partir de la description détaillée suivante, faite en référence aux dessins joints donnés à titre d'exemples non-limitatifs, sur lesquels :
- la figure 1 est une vue schématique en section transversale d'une pompe selon l'art antérieur, en position de repos,
- la figure 2 est une vue schématique partielle en section transversale de la pompe de la figure 1 en cours d'assemblage du piston haut,
- la figure 3 est une vue schématique en section transversale d'un dispositif de distribution de produit fluide selon un mode de réalisation avantageux,
- la figure 4 est une vue de détail agrandie en section transversale d'une partie de la pompe représentée sur la figure 3,
- la figure 5 est une vue de détail agrandie en perspective d'une autre partie de la pompe représentée sur la figure 3,
- les figures 6 à 9 sont des vues schématiques en section transversale d'une pompe selon un premier mode de réalisation avantageux, respectivement en position de repos, en début de course d'actionnement, en cours de course d'actionnement et en fin de course d'actionnement,
- les figures 10 et 11 sont des vues schématiques en section transversale d'une pompe selon une variante de réalisation avantageuse de la présente invention, respectivement en position de repos et en fin de course d'actionnement,
- les figures 12 et 13 sont des vues schématiques partielles en section transversale de la pompe de la figure 6, respectivement en cours et en fin d'assemblage du piston haut, et
- la figure 14 est une vue schématique partielle en section transversale de la pompe de la figure 6 en cours d'assemblage du piston bas.

Les différents aspects de la présente invention vont être décrits en référence à plusieurs variantes de réalisation. Il est toutefois entendu que la présente invention n'est pas limitée par les modes de réalisation représentés sur les dessins.

Les figures 1 et 2 illustrent une pompe de l'art antérieur, selon le document WO2014125216.

En référence aux figures 1 et 2, cette pompe de l'art antérieur comporte un corps de pompe 3 dans lequel coulisse un piston 1 solidaire d'une tige d'actionnement 2 sur laquelle l'utilisateur appuie pour actionner la pompe. Le piston 1 coulisse dans une chambre de pompe 5 définie dans le corps de pompe 3 entre un clapet d'entrée 11 et un clapet de sortie 12. Une bague de fixation 4, par exemple sertissable, vissable ou encliquetable, permet de fixer la pompe sur un réservoir.

Le clapet d'entrée 11, ouvert en position de repos de la pompe, comme visible sur la figure 1, est formé par un élément de clapet d'entrée 10 déplaçable dans le corps de pompe 3 pendant l'actionnement de la pompe et adapté à coopérer avec une partie du corps de pompe 3 en début d'actionnement de la pompe pour fermer ledit clapet d'entrée 11. Ledit élément de clapet d'entrée 10 est réalisé sous la forme d'un cylindre creux fermé d'un côté par une paroi de fond, le bord de l'extrémité ouverte dudit cylindre creux coopérant de manière étanche dès le début de l'actionnement de la pompe avec un cylindre 9 du corps de pompe 3 pour fermer le clapet d'entrée 11. Un ressort 20 s'appuie d'une part sur une paroi de fond de l'élément de clapet d'entrée 10 et d'autre part sur une partie du corps de pompe 3.

Le clapet de sortie 12 comporte un élément de clapet de sortie 39, avantageusement formé par la lèvre inférieure du piston 1, et est réalisé de telle sorte que, lors de l'actionnement de la pompe, il n'est ouvert qu'en fin d'actionnement de la pompe pour permettre l'expulsion du produit contenu dans la chambre de pompe. Cette ouverture est réalisée, au niveau de moyens de passage formés au niveau d'un épaulement interne radial 40 du corps de pompe. L'objectif desdits moyens de passage 40 est de former au moins un passage de fluide lorsque l'élément de clapet de sortie 39, qui pendant toute la course d'actionnement de la pompe coopère de manière étanche avec le corps de pompe 3, vient en fin de course d'actionnement au niveau desdits moyens de passage 40.

L'expulsion du produit contenu dans la chambre de pompe 5 est réalisée indépendamment de la vitesse d'actionnement exercée par l'utilisateur. Pour ce faire, l'élément de clapet d'entrée 10 coopère avec le ressort 20 qui, lors de l'actionnement de la pompe, est comprimé par le déplacement de l'élément de clapet d'entrée 10 sous l'effet de la pression créée dans la chambre de pompe. En fin de course d'actionnement de la pompe, lorsque le clapet de sortie 12 est ouvert, ledit ressort comprimé 20 va être brusquement libéré, de sorte que le produit contenu dans la chambre de pompe est expulsé par l'intermédiaire dudit ressort. Avantageusement, ledit ressort 20 du clapet d'entrée 11 agit aussi en tant que ressort de rappel de la pompe, ramenant ainsi le piston 1 dans sa position de repos après expulsion du produit.

La pompe des figures 1 et 2 comporte donc deux pistons, d'une part le piston 1, dont une partie définit le clapet de sortie, et d'autre part l'élément de clapet d'entrée 10 définissant le clapet d'entrée, et qui lors de l'actionnement agit comme un piston contre la surface externe du cylindre 9 du corps de pompe 3.

Dans la figure 2, on voit que lors de l'assemblage, les deux pistons sont assemblés dans le corps par au-dessus. Ainsi, la lèvre inférieure 39 du piston 1, qui forme élément de clapet de sortie, vient buter contre l'entrée du corps de pompe 3, ce qui peut fragiliser cette lèvre. La lèvre 39 étant orientée axialement vers le bas dans la position de la figure 2, c'est forcément la partie d'extrémité radialement externe qui réalise l'étanchéité qui vient en contact du corps de pompe lors de l'assemblage. Selon la force avec laquelle cette pièce est assemblée dans le corps de pompe, son intégrité peut être altérée, ce qui risque de diminuer ses capacités d'étanchéité, en particulier à des hautes pressions.

De même, l'élément de clapet d'entrée 10 est également assemblé autour du manchon 9 avec sa lèvre d'étanchéité qui vient percuter le bord supérieur dudit manchon. Ici aussi, il y a un risque d'abimer la surface d'étanchéité de cette lèvre, et donc d'altérer les performances d'étanchéité dudit élément de clapet d'entrée.

Cette pompe de l'art antérieur représentée sur les figures 1 et 2 délivre typiquement une pression d'environ 7 bars. Cette pression P est égale à la force F du ressort divisée par la surface S sur laquelle elle s'applique, selon la formule P = F/S. Dans l'exemple de la pompe des figures 1 et 2, le ressort 20 a typiquement une force F de 13 N, et la surface S, qui correspond au diamètre extérieur du manchon 9 autour duquel l'élément de clapet 10 va coulisser lors de l'actionnement, est typiquement de 18,8 mm² (le diamètre externe du manchon 9 étant typiquement de 4,9 mm). La pression P est donc d'env. 7 bars. En modifiant le ressort 20, par exemple en utilisant un ressort avec une force de 25 N, on pourrait atteindre une pression d'env. 13 bars. Néanmoins, ceci est peu envisageable pour plusieurs raisons. D'une part, en raison de ses dimensions, l'actionnement d'un tel ressort de 25 N dans la pompe de la figure 1 pourrait devenir difficile, notamment pour des utilisateurs âgés ou faibles. D'autre part, une telle augmentation de la pression risquerait de ne pas être supportée par les deux pistons, dont les lèvres d'étanchéité sont susceptibles d'être abimées lors de l'assemblage de la pompe (cf. ci-dessus). Les risques de fuites et de dysfonctionnement seraient trop importants, empêchant une distribution fiable de doses complètes de produit fluide à chaque actionnement.

La présente invention a pour objet notamment une pompe à précompression adaptée à délivrer une pression d'au moins 15 bars, avantageusement d'au moins 20 bars.

Pour ce faire, la pompe de l'art antérieur des figures 1 et 2 est modifiée tant structurellement que fonctionnellement comme cela sera décrit ci-après. Les parties identiques ou similaires sont identifiées sur les figures 3 à 14 par les mêmes références numériques.

Comme dans la pompe des figures 1 et 2, la pompe selon l'invention comporte un corps de pompe 3 dans lequel coulisse un piston 1 solidaire d'une tige d'actionnement 2 sur laquelle l'utilisateur appuie pour actionner la pompe. Le piston 1 coulisse dans une chambre de pompe 5 définie dans le corps de pompe 3 entre un clapet d'entrée 11 et un clapet de sortie 12. Une bague de fixation 4, par exemple sertissable, vissable ou encliquetable, permet de fixer la pompe sur un réservoir.

La paroi latérale de la chambre de pompe 5 est renforcée par l'insertion d'un manchon 50 dans le corps de pompe 3. Ce manchon 50 est réalisé d'une pièce avec la bague de fixation 4. Ce manchon 50 forme ainsi une double paroi dans la chambre de pompe 5, ce qui permet d'éviter une déformation de la paroi latérale interne de la chambre de pompe 5 à cause de la forte pression créée par la pompe lors de l'actionnement. Ce manchon 50 comporte l'épaulement radial qui définit le clapet de sortie 40. Avantageusement, comme visible sur la figure 4, pour éviter toutes fuites entre le manchon 50 et le corps de pompe 3, on prévoit une soudure étanche 55, par exemple par ultrasons, de préférence entre deux brides radiales respectivement dudit corps de pompe 3 et de ladite bague de fixation 4 qui incorpore le manchon 50.

De même, le manchon 9, qui coopère avec l'élément de clapet d'entrée 10, prolonge axialement le corps de pompe 3 vers le bas dans l'orientation des figures 6 à 14 et contient ledit élément de clapet d'entrée 10 et ledit ressort 20. L'élément de clapet d'entrée 10 est plein et comporte des lèvres d'étanchéité périphériques qui s'étendent radialement vers l'extérieur. En position de repos, visible notamment sur la figure 6, ces lèvres d'étanchéité ne coopèrent pas de manière étanche avec le manchon 9, de sorte que le clapet d'entrée 11 est ouvert. Lors de l'actionnement, l'élément de clapet 10 va coulisser axialement dans le manchon 9 en comprimant le ressort 20. Ce coulissement est réalisé de manière étanche, les lèvres d'étanchéité de l'élément de clapet 10 coopérant de manière étanche avec le manchon 9.

Le manchon 9 a un diamètre réduit par rapport au corps de pompe 3. Il comporte avantageusement des nervures de renforcements externes 90, visibles notamment sur les figures 5 et 7 à 9. Cette mise en œuvre du manchon 9 permet de diminuer ses dimensions radiales, avec typiquement un diamètre interne inférieur au diamètre externe du manchon 9 de la pompe de la figure 1. Ainsi par exemple, le manchon 9 de la pompe de la figure 6 pourrait avoir un diamètre inférieur à 4,2 mm, avantageusement inférieur à 4 mm, de préférence 3,9 mm.

Le piston 1 et l'élément de clapet de sortie 39 pourrait être réalisés d'une seule pièce monobloc, mais de préférence, comme représenté sur les figures 3 et 6 à 14, l'élément de clapet de sortie 39 est formé par une pièce séparée qui vient se fixer dans le piston 1. Cette fixation peut se faire par emmanchement à force, encliquetage, vissage, ou toute autre fixation appropriée. Les lèvres d'étanchéité du piston 1 et de l'élément de clapet de sortie 39 sont orientés dans la même direction, vers le bas dans la position de la figure 6.

Une des caractéristiques de la pompe selon l'invention est l'assemblage du piston 1 et de l'élément de clapet de sortie 39 dans le manchon 50. Contrairement à la pompe des figures 1 et 2, cet assemblage se fait par le bas, comme visible sur les figures 12 et 13. Ainsi, les lèvres d'étanchéité ne sont pas fragilisées par cet assemblage, lesdites lèvres étant orientés en sens inverse du sens d'assemblage. De cette manière, la déformation élastique des lèvres d'étanchéité n'est pas réalisée par contact frontal de la surface radialement externe des lèvres contre le manchon 50 de la chambre de pompe 5, mais au contraire, les lèvres sont progressivement déformées radialement vers l'intérieur, de sorte que les surfaces d'étanchéité ne subissent aucune contrainte brutale qui risquerait d'altérer leurs capacité d'étanchéité.

L'élément de clapet d'entrée 10 comporte des lèvres d'étanchéité orientées en sens inverse des lèvres d'étanchéité du piston 1 et de l'élément de clapet de sortie 39. Comme visible sur la figure 14, ledit élément de clapet d'entrée 10 est assemblée dans le manchon 9 du corps de pompe par au-dessus. De cette manière, ses lèvres d'étanchéité ne sont pas non plus abimées lors de l'assemblage.

La pompe selon l'invention améliore donc sensiblement les capacités d'étanchéité des différentes pièces étanches, à savoir le piston 1, l'élément de clapet de sortie 39 et l'élément de clapet d'entrée 10.

Ainsi, il devient possible d'utiliser un ressort ayant une force supérieure, typiquement au moins 20 N, avantageusement 25 N.

Avec un diamètre interne du manchon 9 de 3,9 mm, soit une surface de 12 mm², et un ressort de 20 N, on arrive à une pression P d'environ 16,5 bars. Avec un ressort de 25 N, la pression monte à environ 21 bars.

Ainsi, la présente invention permet de fournir une pompe à précompression de type standard mais capable de distribuer le produit fluide à une pression d'au moins 15 bars, avantageusement environ 20 bars, ce qui est bien supérieur aux pompes standards traditionnelles et même supérieur aux valves fonctionnant avec un gaz propulseur.

L'effort d'actionnement d'une telle pompe avec un ressort à 25 N et la surface S de 12 mm² est inférieur à 60 N, avantageusement d'environ 50 N, ce qui reste acceptable.

La présente invention fournit aussi un procédé d'assemblage avantageux. Ce procédé d'assemblage comporte les étapes suivantes:
- fournir le piston 1 solidaire de la tige d'actionnement 2;
- fournir le corps de pompe 3 comprenant la chambre de pompe 5;
- fournir le manchon 50, avantageusement solidaire de la bague de fixation 4;
- fournir l'élément de clapet de sortie 39 coulissant lors de l'actionnement de manière étanche dans la chambre de pompe 5;
- fournir l'élément de clapet d'entrée 10 coulissant dans le manchon 9 du corps de pompe 3, ledit manchon 9 ayant un diamètre réduit;
- fournir le ressort 20.

Le procédé comporte en outre les étapes suivantes:
- fixer l'élément de clapet de sortie 39 dans le piston 1;
- insérer le piston 1 et l'élément de clapet de sortie 39 dans le manchon 50, ladite insertion étant réalisée par en-dessous, dans le sens d'écoulement du fluide lors de son expulsion;
- insérer le ressort 20 et l'élément de clapet d'entrée 10 dans le manchon 9 de diamètre réduit, ladite insertion étant réalisée par au-dessus, dans le sens opposé à l'écoulement du fluide lors de son expulsion, de manière à coincer le ressort 20 entre le fond du manchon 9 et l'élément de clapet d'entrée 10;
- insérer le manchon 50 dans le corps de pompe 3, ladite insertion étant réalisée par au-dessus, dans le sens opposé à l'écoulement du fluide lors de son expulsion.

Eventuellement, l'étape d'insérer le ressort 20 et l'élément de clapet d'entrée 10 dans le manchon 9 de diamètre réduit peut être réalisée avant l'étape d'insérer le piston 1 et l'élément de clapet de sortie 39 dans le manchon 50.

Le fonctionnement de la pompe est illustré sur les figures 6 à 9.

La position de repos est visible sur la figure 6, avec le clapet d'entrée 11 ouvert et le clapet des sortie 12 fermé.

En début d'actionnement, visible sur la figure 7, le clapet d'entrée 11 se ferme, par coopération étanche entre les lèvres de l'élément de clapet d'entrée 10 et la surface cylindrique interne du manchon 9, alors que le clapet de sortie 12 reste fermé. Le ressort 20 se comprime sous l'effet de l'élément de clapet d'entrée 10 qui coulisse dans le manchon 9. Le manchon 9 ayant un diamètre réduit par rapport au manchon 50 disposé dans le corps de pompe 3, et le fluide contenu dans la chambre de pompe 5 étant incompressible, cette compression du ressort 20 se produit relativement aisément, malgré la force élevée dudit ressort 20.

Lorsqu'on approche de la fin d'actionnement, comme visible sur la figure 8, l'élément de clapet de sortie 39 approche de l'épaulement 40 du clapet de sortie, pour ouvrir celui-ci.

La figure 9 illustre la position actionnée, avec le clapet de sortie ouvert et donc le contenu de la chambre de pompe 5 qui est expulsé sous l'effet du ressort 20 qui se détend. Le produit fluide est alors expulsé avec une pression d'au moins 15 bars, avantageusement d'au moins 20 bars.

Les figures 10 et 11 montrent une variante de réalisation, dans laquelle un second ressort 80 est prévu pour assister l'utilisateur dans son effort d'actionnement, afin de réduire celui-ci. Dans cette variante, le second ressort 80 est avantageusement disposé autour du piston 1 pour le solliciter vers sa position actionnée. Le second ressort 80 agit donc à l'encontre du ressort 20, et par conséquent sa force doit être inférieure à celle du ressort 20.

Avec un tel second ressort 80, on pourrait envisager d'utiliser un ressort 20 encore plus puissant, par exemple de force F supérieure à 30 N, avantageusement même supérieur à 35 N, par exemple 38 N, ce qui, pour une surface S de 12 mm², permettrait d'atteindre des pressions P supérieures à 25 bars, avantageusement supérieures à 30 bars, par exemple 32 bars.

Avantageusement, le piston 1 peut être solidaire d'un manchon externe 2' assemblé autour de la tige d'actionnement 2, elle-même solidaire de l'élément de clapet de sortie 39. Cette mise en œuvre pourrait aussi être adaptée à la variante des figures 6 à 9.

La présente invention a aussi pour objet un dispositif de distribution de produit fluide comportant une pompe telle que décrite ci-dessus, associée à une buse de pulvérisation comportant une pluralité d'orifices de distribution.

L'utilisation d'une buse à micro-trous, comme par exemple celle décrite dans le document WO2018100321, peut selon la conception de la buse, et notamment si les micro-trous ont un diamètre inférieur à 5 µm, voire inférieur à 2µm, nécessiter un fluide arrivant avec une forte pression, typiquement supérieure à 15 bars. La présente invention permet de garantir une pression d'au moins 15 bars, avantageusement d'au moins 20 bars, et ce sans utiliser de gaz propulseur.

Comme visible sur la figure 3, le dispositif comporte un corps 101 contenant un réservoir 100, sur lequel est monté une pompe telle que décrite ci-dessus, au moyen de la bague de fixation 4.

Le réservoir 100 est de préférence sans reprise d'air. Avantageusement, une poche déformable 105 est fixée à l'intérieur dudit réservoir 100, ladite poche contenant le produit fluide et se déformant au fur et à mesure des doses distribuées. De préférence, le remplissage de la poche peut être réalisé sous vide. Cette mise en œuvre garantit la délivrance de la quasi-totalité du produit contenu dans la poche, elle permet un actionnement du dispositif dans n'importe quelle orientation, et elle évite tout risque de contamination du produit fluide contenu dans la poche. En variante à la poche, on pourrait aussi utiliser un piston suiveur dans le réservoir 100.

Eventuellement, on pourrait aussi utiliser un dispositif fonctionnant avec une reprise d'air, auquel cas un filtre serait avantageusement prévu pour filtre l'air d'éventation.

Une buse à micro-trous 200, dont le fonctionnement ne sera pas plus amplement décrit ci-après, mais qui peut être de tous types connus, tels que décrit par exemple dans les documents EP1878507, WO2018100321, EP1698399, WO2015194962 ou WO2018219798, est disposée dans un embout de distribution 110 fixé au corps 101. Cet embout de distribution 110 peut être par exemple un embout buccal. Typiquement, le fluide expulsé par la pompe percute une plaque percée d'une pluralité de micro-trous, ce qui génère la pulvérisation du fluide.

Les micro-trous de la buse 200 ont un diamètre inférieur à 5 µm, de préférence inférieur à 2 µm.

Avantageusement, un filtre 150 est interposé entre la sortie de la pompe et la buse 200. Ce filtre sert à filtrer les impuretés qui pourraient être transportées par le fluide lorsqu'il traverse les différentes pièces plastiques. En effet, il y a toujours un risque que des particules soient générées lors des procédés de fabrication et d'assemblage, avec des risques de bouchage des micro-trous de la buse.

Avantageusement, le corps 101 comporte un bras d'actionnement latéral 160, qui permet d'actionner la pompe par un actionnement latéral.

Bien entendu, l'invention n'est pas limitée aux exemples de réalisation représentés sur les dessins, et la portée de l'invention est au contraire définie par les revendications annexées.

## Revendications

1. Pompe de distribution de produit fluide, comportant un piston (1) solidaire d'une tige d'actionnement (2) et coulissant dans un corps de pompe (3) comprenant une chambre de pompe (5) définie entre un clapet d'entrée (11) et un clapet de sortie (12), ledit clapet de sortie (12) comportant un élément de clapet de sortie (39) coulissant lors de l'actionnement de manière étanche dans la chambre de pompe (5), ladite chambre de pompe (5) comportant des moyens de passage (40) de telle sorte que, en fin d'actionnement de la pompe, ledit élément de clapet de sortie (39) coopère de manière non étanche avec lesdits moyens de passage (40) pour ouvrir ledit clapet de sortie (12) pour permettre l'expulsion du produit contenu dans la chambre de pompe, ledit clapet d'entrée (11) comportant un élément de clapet d'entrée (10) coulissant après fermeture du clapet d'entrée (11) dans un manchon (9) du corps de pompe (3), ledit manchon (9) ayant un diamètre réduit par rapport audit corps de pompe (3) et contenant un ressort (20) s'appuyant d'une part sur ledit élément de clapet d'entrée (10) et d'autre part sur un fond dudit manchon (9), ledit ressort (20), outre l'expulsion du produit, ramenant aussi le piston (1) dans sa position de repos, et un second manchon (50) inséré dans ledit corps de pompe (3) **caractérisée en ce que** ledit manchon (9) a un diamètre interne inférieur à 4,2 mm, avantageusement inférieur à 4 mm, de préférence 3,9 mm, ledit ressort (20) est configuré pour exercer une force d'au moins 20 N, avantageusement d'au moins 25 N, de sorte que ladite pompe distribue ledit produit fluide à une pression (P) d'au moins 15 bars, avantageusement d'au moins 20 bars, ledit second manchon (50) étant inséré dans ledit corps de pompe (3) pour renforcer la paroi latérale de ladite chambre de pompe (5), ledit second manchon (50) étant réalisé d'une pièce avec une bague de fixation (4) prévue pour fixer ladite pompe sur un réservoir, ledit second manchon (50) comportant un épaulement définissant lesdits moyens de passage (40) dudit clapet de sortie (12).

2. Pompe selon la revendication 1, dans laquelle une soudure étanche (55), par exemple par ultrasons, est prévue entre ledit corps de pompe (3) et ledit second manchon (50), avantageusement entre deux brides radiales respectives dudit corps de pompe (3) et dudit second manchon (50).

3. Pompe selon la revendication 1 ou 2, dans laquelle ledit élément de clapet de sortie (39) est fixé dans ledit piston (1).

4. Pompe selon l'une quelconque des revendications précédentes, dans laquelle ledit manchon (9) du corps de pompe (3) dans lequel coulisse ledit élément de clapet d'entrée (10) comporte des nervures externes de renforcement (90).

5. Dispositif de distribution de produit fluide, **caractérisé en ce qu'**il comporte une pompe selon l'une quelconque des revendications précédentes.

## Patentansprüche

1. Pumpe zum Abgeben eines fluiden Produkts, aufweisend einen Kolben (1), der fest mit einer Betätigungsstange (2) verbunden ist und in einem Pumpenkörper (3) gleitet, der eine Pumpenkammer (5) umfasst, die zwischen einem Einlassventil (11) und einem Auslassventil (12) definiert ist, wobei das Auslassventil (12) ein Auslassventilelement (39) aufweist, das bei Betätigung dicht in der Pumpenkammer (5) gleitet, wobei die Pumpenkammer (5) Durchgangseinrichtungen (40) aufweist, so dass am Ende der Betätigung der Pumpe das Auslassventilelement (39) undicht mit den Durchgangseinrichtungen (40) zusammenwirkt, um das Auslassventil (12) zu öffnen, um den Ausstoß des in der Pumpenkammer enthaltenen Produkts zu gestatten, wobei das Einlassventil (11) ein Einlassventilelement (10) aufweist, das nach dem Schließen des Einlassventils (11) in einer Hülse (9) des Pumpenkörpers (3) gleitet, wobei die Hülse (9) in Bezug auf den Pumpenkörper (3) einen reduzierten Durchmesser aufweist und eine Feder (20) enthält, die sich einerseits auf dem Einlassventilelement (10) und andererseits auf einem Boden der Hülse (9) abstützt, wobei die Feder (20) neben dem Ausstoßen des Produkts auch den Kolben (1) in seine Ruhestellung zurückführt, und eine zweite Hülse (50), die in den Pumpenkörper (3) eingesetzt ist, **dadurch gekennzeichnet, dass** die Hülse (9) einen Innendurchmesser von weniger als 4,2 mm, vorzugsweise von weniger als 4 mm, vorzugsweise von 3,9 mm, aufweist, die Feder (20) ausgelegt ist, um eine Kraft von mindestens 20 N, vorzugsweise von mindestens 25 N, auszuüben, so dass die Pumpe das fluide Produkt mit einem Druck (P) von mindestens 15 bar, vorzugsweise von mindestens 20 bar, abgibt, wobei die zweite Hülse (50) in den Pumpenkörper (3) eingesetzt ist, um die Seitenwand der Pumpenkammer (5) zu verstärken, wobei die zweite Hülse (50) einteilig mit einem Befestigungsring (4) ausgeführt ist, der zur Befestigung der Pumpe auf einem Behälter vorgesehen ist, wobei die zweite Hülse (50) eine Schulter aufweist, die die Durchgangseinrichtungen (40) des Auslassventils (12) definiert.

2. Pumpe nach Anspruch 1, wobei eine dichte Schweißnaht (55), beispielsweise durch Ultraschall, zwischen dem Pumpenkörper (3) und der zweiten Hülse (50) vorgesehen ist, vorzugsweise zwischen zwei jeweiligen radialen Flanschen des Pumpenkörpers (3) und der zweiten Hülse (50).

3. Pumpe nach Anspruch 1 oder 2, wobei das Auslassventilelement (39) in dem Kolben (1) befestigt ist.

4. Pumpe nach einem der vorstehenden Ansprüche, wobei die Hülse (9) des Pumpenkörpers (3), in der das Einlassventilelement (10) gleitet, äußere Verstärkungsrippen (90) aufweist.

5. Vorrichtung zum Abgeben eines fluiden Produkts, **dadurch gekennzeichnet, dass** sie eine Pumpe nach einem der vorstehenden Ansprüche aufweist.

## Claims

1. A pump for dispensing a fluid product comprising a piston (1) secured to an actuation rod (2) and which slides in a pump body (3) having a pump chamber (5) defined between an inlet valve (11) and an outlet valve (12), said outlet valve (12) comprising an outlet valve element (39) sliding during actuation in a sealed manner in the pump chamber (5), said pump chamber (5) comprising passage means (40) so that, at the end of actuation of the pump, said outlet valve element (39) co-operates in a non-sealed manner with said passage means (40) in order to open said outlet valve (12) to allow the expulsion of the product contained in the pump chamber, said inlet valve (11) comprising an inlet valve element (10) which slides after closure of the inlet valve (11) in a sleeve (9) of the pump body (3), said sleeve (9) having a reduced diameter with respect to said pump body (3) and containing a spring (20) bearing firstly on said inlet valve element (10) and secondly on a bottom of said sleeve (9), said spring (20), in addition expelling the product, also returning the piston (1) into its rest position, and a second sleeve (50) inserted into said pump body (3) **characterised in that** said sleeve (9) has an inner diameter of less than 4.2 mm, advantageously less than 4 mm, preferably 3.9 mm, said spring (20) is configured to exert a force of at least 20N, advantageously at least 25N, so that said pump dispenses said fluid product at a pressure (P) of at least 15 bars, advantageously at least 20 bars, said second sleeve (50) being inserted into said pump body (3) to reinforce the side wall of said pump chamber (5), said second sleeve (50) being formed in one piece with a fixing ring (4) configured to fixing said pump to a reservoir, said second sleeve (50) including a shoulder defining said passage means (40) of said outlet valve (12).

2. The pump according to claim 1, wherein a sealed weld (55), for example by ultrasound, is provided between said pump body (3) and said second sleeve (50), advantageously between two respective radial flanges of said pump body (3) and said second sleeve (50).

3. The pump according to 1 or claim 2, wherein said outlet valve element (39) is fixed in said piston (1).

4. The pump according to any preceding claim, wherein said sleeve (9) of the pump body (3) in which said inlet valve element (10) slides includes external reinforcing ridges (90).

5. A product fluid product dispensing device, **characterized in that** it includes a pump according to any one of preceding claims.
